# EUROPÄISCHE PATENTSCHRIFT

(11) **EP 1 932 169 B1**
(45) Veröffentlichungstag und Bekanntmachung des Hinweises auf die Patenterteilung: **27.04.2011**
(21) Anmeldenummer: 06807018.4
(22) Anmeldetag: 05.10.2006
(51) Int. Cl.: H01K 1/32, H01K 7/02

(54) **Scheinwerferlampe vom Typ H1**
Headlight lamp of the type H1
Lampe de phare du type H1

(30) Priorität: 07.10.2005 DE 102005048444
(43) Veröffentlichungstag der Anmeldung: 18.06.2008
(73) Patentinhaber: OSRAM Gesellschaft mit beschränkter Haftung, 81543 München (DE)
(72) Erfinder: KNORR, Klaus, 91790 Nennslingen (DE)
(86) Internationale Anmeldenummer: PCT/EP2006/067115
(87) Internationale Veröffentlichungsnummer: WO 2007/042464

(56) Entgegenhaltungen:
- EP-A2- 1 134 780
- DE-A1- 4 039 948
- DE-A1- 10 040 887
- US-A- 5 578 893
- US-A1- 2001 004 319
- United Nations Economic Commission for Europe (UNECE), Regulation No. 37: "Uniform Provisions concerning the approval of filament lamps for use in approved lamp units on power-driven vehicles and of their trailers", Revision 4, 26. Oktober 2005 XP002411792

## Beschreibung

Die Erfindung betrifft eine Scheinwerferlampe, insbesondere eine Halogenglühlampe für einen Fahrzeugscheinwerfer, gemäß dem Oberbegriff des Patentanspruchs 1.

### 1. Stand der Technik

Eine derartige Scheinwerferlampe ist beispielsweise in der EP 0 461 508 A2 offenbart. Diese Schrift beschreibt eine Halogenglühlampe für einen Kraftfahrzeugscheinwerfer, die ein gläsernes Lampengefäß mit einer darin angeordneten Glühwendel aufweist. Das Lampengefäß ist in einem Metallsockel fixiert, der mit den elektrischen Anschlüssen der Lampe ausgestattet ist. Bei dieser Scheinwerferlampe handelt es sich um eine so genannte H1-Lampe.

Die WO 95/05610 A1 beschreibt eine Scheinwerferlampe vom Typ H4-Lampe mit zwei Glühwendel, die von einem gläsernen Lampengefäß, das in einem Metallsockel fixiert ist, umschlossen sind. Die vom Metallsockel abgewandte Kuppe des Lampengefäßes ist mit einer schwarzen, lichtundurchlässigen Beschichtung versehen, um Blendlicht und Streulicht von der Kuppe zu vermeiden.

Die DE 100 40 887 A1 offenbart eine Halogenglühlampe für Kraftfahrzeuge mit einem länglichen Glaskolben, auf dessen Oberfläche unterhalb seiner Kuppe ein ringförmiges optisches Filter angeordnet ist.

### II. Garstellung der Erfindung

Es ist Aufgabe der Erfindung, eine Scheinwerferlampe bereitzustellen, die im Vergleich zu den herkömmlichen Scheinwerferlampen eine höhere Leuchtdichte besitzt und deren Lichtstrom die zulässige Obergrenze gemäß ECE-Regel 37 nicht überschreitet.

Diese Aufgabe wird erfindungsgemäß durch die Merkmale des Patentanspruchs 1 gelöst. Besonders vorteilhafte Ausführungen der Erfindung sind in den abhängigen Patentansprüchen beschrieben.

Die erfindungsgemäße Scheinwerferlampe besitzt eine von einem Lampengefäß umschlossene Glühwendel die derart konstruiert ist, dass sie während des Lampenbetriebs einen Lichtstrom generiert, dessen Wert größer ist als ein vorgegebener zulässiger Maximalwert für den Lichtstrom der Lampe. Zusätzlich weist das Lampengefäß erfingdungsgemäß einen lichtundurchlässigen Bereich auf, der während des Lampenbetriebs den von der Scheinwerferlampe ausgehenden Lichtstrom auf einen Wert von kleiner oder gleich dem vorgegebenen zulässigen Maximalwert für den Lichtstrom der Lampe reduziert. Dadurch wird bei den erfindungsgemäßen Scheinwerferlampen vom Typ H1 die Leuchtdichte gegenüber den herkömmlichen Scheinwerferlampen deutlich gesteigert. In den Figuren 1 und 2 sind entsprechende Vergleichswerte am Beispiel von Scheinwerferlampen des Typs H1 für eine herkömmliche H1-Lampe 1 und eine erfindungsgemäße H1-Lampe 2 zur Veranschaulichung dargestellt. Gemäß der Figur 1 erzeugt die herkömmliche H1-Lampe 1 bei einer Versorgungsspannung von 13,2 V einen Lichtstrom von 1475 lm, während die erfindungsgemäße H1-Lampe 2 bei derselben Versorgungsspannung einen Lichtstrom von 1715 lm generiert. Der Normmittelwert des Lichtstroms beträgt für H1-Lampen gemäß dem Stand der Technik 1550 lm. Bei der erfindungsgemäßen H1-Scheinwerferlampe ist die Glühwendel so konstruiert, dass sie einen Lichtstrom generiert, dessen Wert deutlich größer ist als der gemäß der Norm ECE Regel 37 vorgegebene zulässige Maximalwert für den Lichtstrom von H1-Lampen von 1782,5 lm. Bei der erfindungsgemäßen H1-Lampe ist die Glühwendel so konstruiert, dass sie einen Lichtstrom von mehr als 2000 lm generiert, der mittels des vorgenannten lichtundurchlässigen Lampengefäßbereiches auf einen Wert von kleiner oder gleich dem zulässigen Maximalwert des Lichtstroms für H1-Lampen von 1782,5 lm, gemäß dem Beispiel in Figur 1 auf einen Wert von 1715 lm, reduziert wird. Das heißt, die erfindungsgemäße H1-Lampe 2 erzeugt einen gegenüber der herkömmlichen H1-Lampe 1 um 16 Prozent erhöhten Lichtstrom. Die Figur 2 zeigt für diese Scheinwerferlampen einen Vergleich ihrer Leuchtdichte. Die herkömmliche H1-Lampe 1 besitzt eine Leuchtdichte von 2,3 · 10⁷ cd/m² und die erfindungsgemäße H1-Lampe 2 weist eine Leuchtdichte von 3,7 · 10⁷ cd/m² auf. Demzufolge ist die Leuchtdichte der erfindungsgem.äßen H1-Lampe 2 um 61 Prozent höher als die der herkömmlichen H1-Lampe 1. Aufgrund ihrer höheren Leuchtdichte ist die erfindungsgemäße Scheinwerferlampe sowohl bei ihrer Verwendung in einem Abblendlichtscheinwerfer als auch in einem Fernlichtscheinwerfer einer herkömmlichen Scheinwerferlampe überlegen, da sie in den wichtigen Entfernungspunkten bzw. Reichweitewerten vor dem Scheinwerfer für eine höhere Beleuchtungsstärke sorgt. Die Figur 3 zeigt als Beispiel einen Vergleich der Beleuchtungsstärke in den wichtigen Entfernungspunkten eines Abblendlichtscheinwerfers für den Rechtsverkehr gemäß der Vorschrift ECE/324 Regulation No. 112 bei Verwendung einer herkömmlichen H1-Lampe und einer erfindungsgemäßen H1-Lampe als Lichtquelle in dem Abblendlichtscheinwerfer eines Kraftfahrzeugs. Die Figur 4 zeigt denselben Vergleich bei Verwendung derselben Lampen als Lichtquelle in dem Abblendlichtscheinwerfer eines anderen Kraftfahrzeugs. Aus den Vergleichswerten der Figuren 3 und 4 ist erkennbar, dass die erfindungsgemäße Scheinwerferlampe 2 in den Abblendlichtscheinwerfern beider Fahrzeugtypen gegenüber der herkömmlichen Scheinwerferlampe 1 eine deutliche Erhöhung der Beleuchtungsstärke in den wichtigen Entfernungspunkten 75R, 50R, 50V, 25L, 25R und Zone IV gemäß ECE/324 Regulation No. 112 auf einem Schirm in 25 m Entfernung vor dem Scheinwerfer gewährleistet. Die Figur 5 zeigt einen Vergleich der Beleuchtungsstärke in der optischen Achse H/V und im Maximum der Beleuchtungsstärke bei Verwendung einer herkömmlichen H1-Lampe 1 und einer erfindungsgemäßen H1-Lampe 2 im Fernlichtscheinwerfer eines Kraftfahrzeugs. Figur 6 zeigt denselben Vergleich für dieselben Lampen im Fernlichtseheinwerfer eines anderen Kraftfahrzeugs. Aus den Vergleichswerten in den Figuren 5 und 6 ist erkennbar, dass die erfindungsgemäße H1-Lampe 2 im Vergleich zur herkömmlichen H1-Lampe 1 in dem Fernlichtscheinwerfer beider Kraftfahrzeuge eine deutliche Erhöhung der Beleuchtungsstärke sowohl in der optischen Achse H/V als auch im Maximum der Beleuchtungsstärke ermöglicht.

Gemäß der Erfindung ist der lichtundurchlässige Bereich des Lampengefäßes an dem vom Lampensockel abgewandten Ende des Lampengefäßes angeordnet, das als Kuppe ausgebildet ist. Der lichtundurchlässige Bereich des Lampengefäßes erstreckt sich nicht nur über die Kuppe des Lampengefäßes, sondern zusätzlich auch über einen Teil eines an die Kuppe angrenzenden axialsymmetrischen Abschnitts des Lampengefäßes.

Der lichtundurchlässige Bereich des Lampengefäßes ist erfindungsgemäß als lichtundurchlässige Beschichtung auf der Oberfläche dieses Lampengefäßbereiches ausgebildet, da diese Beschichtung mit vergleichsweise einfachen Mitteln herstellbar ist. Für diese Beschichtung kann beispielsweise Carbonyleisen verwendet werden, das von der Kuppenbeschichtung bei H4- und H7-Lampen bekannt ist.

Gemäß dem bevorzugten Ausführungsbeispiel der Erfindung beträgt der Abstand des mit der lichtundurchlässigen Beschichtung versehenen Bereiches des Lampengefäßes von einer Referenzebene des Lampensockels, gegenüber der die Lage der mindestens einen Glühwendel justiert ist, 31,50 Millimeter ± 0,30 Millimeter.

### III. Beschreibung des bevorzugten Ausführungsbeispiels

Nachstehend wird die Erfindung anhand eines bevorzugten Ausführungsbeispiels näher erläutert. Es zeigen:
- Figur 1: Einen Vergleich des Lichtstroms einer erfindungs- gemäßen H1-Lampe mit einer herkömmlichen H1-Lampe gemäß dem Stand der Technik
- Figur 2: Einen Vergleich der Leuchtdichte einer erfindungs- gemäßen H1-Lampe mit einer herkömmlichen H1-Lampe gemäß dem Stand der Technik
- Figur 3: Einen Vergleich der Beleuchtungsstärke bei Verwen- dung einer erfindungsgemäßen H1-Lampe und einer herkömmlichen H1-Lampe gemäß dem Stand der Technik als Lichtquelle im Abblendlichtscheinwerfer eines Kraftfahrzeugs
- Figur 4: Einen Vergleich der Beleuchtungsstärke bei Verwen- dung einer erfindungsgemäßen H1-Lampe und einer herkömmlichen H1-Lampe gemäß dem Stand der Technik als Lichtquelle im Abblendlichtscheinwerfer eines anderen kraftfahrzeugs
- Figur 5: Einen Vergleich der Beleuchtungsstärke bei Verwen- dung einer erfindungsgemäßen H1-Lampe und einer herkömmlichen H1-Lampe gemäß dem Stand der Technik als Lichtquelle im Fernlichtscheinwerfer eines Kraftfahrzeugs
- Figur 6: Einen Vergleich der Beleuchtungsstärke bei Verwen- dung einer erfindungsgemäßen H1-Lampe und einer herkömmlichen H1-Lampe gemäß dem Stand der Technik als Lichtquelle im Fernlichtscheinwerfer eines an- deren Kraftfahrzeugs
- Figur 7: Eine Seitenansicht einer erfindungsgemäßen Schein- werferlampe in schematischer Darstellung
- Figur 8: Eine Seitenansicht der Scheinwerferlampe aus Figur 7 in einer um 90 Grad um ihre Längsache gedrehten Seitenansicht in schematischer Darstellung

In den Figuren 7 und 8 sind zwei unterschiedliche Seitenansichten einer erfindungsgemäßen Scheinwerferlampe schematisch dargestellt. Bei dieser Scheinwerferlampe handelt es sich um eine Halogenglühlampe des Typs H1, die eine Nennspannung von 12 Volt und eine elektrische Leistungsaufnahme von 55 Watt besitzt. Diese Scheinwerferlampe besitzt ein gläsernes Lampengefäß 10 mit einem abgedichteten Ende 101, das in einer metallischen Sockelhülse des Lampensockels 12 fixiert ist. Der Lampensockel 12 ist mit einem Sockelflansch 13 ausgestattet, bezüglich dem die räumliche Lage der vom Lampengefäß 10 umschlossenen Glühwendel 14 justiert ist. Die Sockelflanschebene definiert eine Referenzebene für die Justage der Glühwendel 14. Das Lampengefäß 10 weist eine seinem abgedichteten Ende 101 gegenüberliegende Kuppe 103 auf. Der Abschnitt 102 des Lampengefäßes 10 zwischen dem abgedichteten Ende 101 und der Kuppe 13, der die Glühwendel 14 umgibt, ist axialsymmetrisch, insbesondere kreiszylindrisch ausgebildet. Die Kuppe 103 und ein Teil 104 des sich daran anschließenden kreiszylindrischen Lampengefäßabschnitts 102 sind auf ihrer äußeren Oberfläche mit einer lichtundurchlässigen Beschichtung 105 aus zum Beispiel Carbonyleisen versehen. Der Abstand der Beschichtung 105 zu dem Sockelflansch 13 des Lampensockels 12 beträgt 31,50 mm ± 0,30 mm. Die Glühwendel 14 ist einfach gewendet, besitzt 15 Wandungen, einen Kerndurchmesser von 652,3 Mikrometer, einen Kernfaktor von 3,922, eine Steigung von 288,9 Mikrometer, einen Steigungsfaktor von 1,737, einen Kaltwiderstand von 102,29 Milliohm und eine wirksame Drahtlänge von 39,84 mm. Die wirksame Drahtlänge bezeichnet die Länge des Drahtes des gewendelten Teils der Glühwendel 14. Gegenüber der herkömmlichen H1-Lampe weist bei der H1-Lampe gemäß dem bevorzugten Ausführungsbeispiel der Erfindung die Glühwendel 14 einen um ca. 17,4 Prozent verringerten Kaltwiderstand auf. Die Glühwendel 14 generiert im Betrieb der Lampe mit einer Versorgungsspannung von 13,2 V einen Lichtstrom von 2012 lm, der mittels der Beschichtung 105 auf einen Wert von 1715 lm reduziert wird.

## Patentansprüche

1. Scheinwerferlampe vom Typ H1-Lampe mit einer Glühwendel (14), die von einem Lampengefäß (10) umschlossen ist, wobei das Lampengefäß (10) ein in einem Lampensockel (12) fixiertes abgedichtete Ende (101) und eine diesem abgedichteten Ende (101) gegenüberliegende Kuppe (103) sowie einen zwischen der Kuppe (103) und dem abgedichteten Ende (101) angeordneten axialsymmetrischen Lampengefäßabschnitt (102) aufweist, **dadurch gekennzeichnet, dass** die Kuppe (103) sowie ein an die Kuppe (03) angrenzender Teil (104) des axialsymmetrischen Lampengefäßabschnitts (102) mit einer lichtundurchlässigen Beschichtung (105) versehen sind und die Glühwendel (14) derart konstruiert ist, dass sie während des Lampenbetriebs mit einer Versorgungsspannung von 13,2 V einen Lichtstrom generiert, dessen Wert größer als 2000 Lumen und größer als ein vorgegebener zulässiger Maximalwert für den Lichtstrom von H1-Lampen ist, und durch die lichtundurchlässigen Beschichtung (105) der während des Lampenbetriebs von der Scheinwerferlampe ausgehende Lichtstrom auf einen Wert von kleiner oder gleich dem vorgegebenen zulässigen Maximalwert reduziert wird.

2. Scheinwerferlampe nach Anspruch 1, **dadurch gekennzeichnet, dass** der Abstand des mit der lichtundurchlässigen Beschichtung (105) versehenen Bereiches (103, 104) des Lampengefäßes (10) von einer Referenzebene des Lampensockels (12), gegenüber der die Lage der mindestens einen Glühwendel (14) justiert ist, einen Wert im Bereich von 31,50 Millimeter ± 0,30 Millimeter besitzt.

## Claims

1. H1-type headlight lamp with an incandescent filament (14), which is surrounded by a lamp vessel (10), the lamp vessel (10) having a sealed-off end (101), which is fixed in a lamp base (12), and a dome (103), which is opposite this sealed-off end (101), and an axially symmetrical lamp vessel section (102), which is arranged between the dome (103) and the sealed-off end (101), **characterized in that** the dome (103) and a part (104) of the axially symmetrical lamp vessel section (102), which part (104) adjoins the dome (103), are provided with an opaque coating (105) and the incandescent filament (14) is constructed in such a way that during lamp operation on a supply voltage of 13.2 V it generates a luminous flux, whose value is greater than 2000 lumen and greater than a predetermined permissible maximum value for the luminous flux of H1 lamps, and, owing to the opaque coating (105), the luminous flux emerging from the headlight lamp during lamp operation is reduced to a value of less than or equal to the predetermined permissible maximum value.

2. Headlight lamp according to Claim 1, **characterized in that** the distance between that region (103, 104) of the lamp vessel (10) which is provided with the opaque coating (105) and a reference plane of the lamp base (12), with respect to which the position of the at least one incandescent filament (14) is adjusted, has a value in the region of 31.50 millimeters ± 0.30 millimeter.

## Revendications

1. Lampe de phare du type H1, comprenant un filament boudiné (14) qui est entouré par un récipient de lampe (10), le récipient de lampe (10) présentant une extrémité (101) étanchéifiée fixée dans un socle de lampe (12) et un dôme (103) opposé à cette extrémité étanchéifiée (101) ainsi qu'une section de récipient de lampe (102) symétriquement axiale disposée entre le dôme (103) et l'extrémité étanchéifiée (101), **caractérisée en ce que** le dôme (103) ainsi qu'une partie (104), adjacente au dôme (103), de la section de récipient de lampe (102) symétriquement axiale sont munis d'un revêtement (105) étanche à la lumière et **en ce que** le filament boudiné (14) est construit de manière à ce que, lorsqu'il fonctionne avec une tension d'alimentation de 13,2 V, il génère un flux lumineux dont la valeur est supérieure à 2 000 lumens et supérieure à une valeur maximale admissible prédéfinie pour le flux lumineux de lampes H1, et **en ce qu'**en raison du revêtement (105) étanche à la lumière, le flux lumineux partant de la lampe de phare pendant le fonctionnement de la lampe est réduit à une valeur plus petite ou égale à la valeur maximale admissible prédéfinie.

2. Lampe de phare selon la revendication 1, **caractérisée en ce que** l'écart entre la partie (103, 104), munie du revêtement (105) étanche à la lumière, du récipient de lampe (10) et un plan de référence du socle de lampe (12), par rapport auquel la position de l'au moins un filament boudiné (14) est réglée, possède une valeur située dans la plage de 31,50 millimètres ± 0,30 millimètres.
